# EUROPÄISCHE PATENTSCHRIFT

(11) **EP 4 089 247 B1**
(45) Veröffentlichungstag und Bekanntmachung des Hinweises auf die Patenterteilung: **16.07.2025**
(21) Anmeldenummer: 22172224.2
(22) Anmeldetag: 09.05.2022
(51) Int. Cl.: E04B 1/82, E04B 1/84, E04B 1/74

(54) **GEBÄUDE MIT SCHALLABSORBIERENDEM BAUSYSTEM**
BUILDING WITH SOUND-ABSORBING BUILDING SYSTEM
CONSTRUCTION AVEC SYSTÈME DE CONSTRUCTION INSONORISANT

(30) Priorität: 11.05.2021 IT 202100012008
(43) Veröffentlichungstag der Anmeldung: 16.11.2022
(73) Patentinhaber: Ebner, Anton, 39057 Appiano sulla strada del vino Bolzano (IT)
(72) Erfinder: Ebner, Anton, 39057 Appiano sulla strada del vino Bolzano (IT)
(74) Vertreter: Ausserer, Anton

(56) Entgegenhaltungen:
- IT-A1- 201700 023 953
- US-A1- 2020 370 294

## Beschreibung

Die vorliegende Erfindung betrifft ein Gebäude mit schallabsorbierendem Bausystem.

In Gebäuden, insbesondere in Hallen, Büros, Freiflächen, Schulen und dergleichen, sind schallabsorbierende und/oder schalldämpfende Wände oder Bauelemente erforderlich, um eine Geräuschkulisse zu vermeiden, die den Unterricht, die Arbeit, Konferenzen und dergleichen stört.

Es ist eine Vielzahl von schallabsorbierenden/schallreduzierenden Bauelementen bekannt.

Ein Verfahren zum Aufbringen eines isolierenden Zellulosefasermaterials auf ein Substrat ist aus EP 1 635 957 bekannt, wobei das Verfahren darin besteht, dass Zellulosefasern mit Klebstoff und einer wässrigen Lösung gemischt werden, um ein solches Gemisch zu erhalten, und dass das Gemisch auf eine Oberfläche aufgebracht wird, wobei das Gemisch ein zusätzliches Material in dem Gemisch umfasst, das ein Aufhellen verhindert.

Eine akustische Beschichtung, die ein Bindemittel und eine Naturfaser enthält, ist aus EP 2 157 063 bekannt, wobei die Naturfaser eine Faserlänge von 0,1 bis 5 mm und eine Dicke von 1,2 dtex bis 4,5 dtex, eine Faserlänge von 0,1 bis 8 mm und eine Dicke von 4,5 dtex bis 15 dtex und eine Faserlänge von 0,1 bis 8 mm und eine Dicke von 15 dtex bis 50 dtex aufweist.

Auch die EP 0 759 110 B1 beschreibt ein System für Innenwände, Fußböden und dergleichen in Gebäuden, das eine erste Schicht aus Steinwolle, die an einer Wand und dergleichen befestigt wird, und eine zweite Schicht aus Baumwollfasern umfasst, die auf die erste Schicht aus Steinwolle aufgesprüht wird.

WO 2012/095562 beschreibt eine Beschichtungszusammensetzung, die eine Mischung aus natürlichen, trockenstoffhaltigen Fasern und zellulären Kunststoffgranulaten enthält, die in Wasser gemischt sind. Durch Auftragen dieser Zusammensetzung auf einen beliebigen Untergrund, insbesondere durch Aufsprühen und Aushärten, insbesondere durch Trocknen, wird aus der Beschichtungszusammensetzung die erfindungsgemäße Beschichtung gebildet, die sehr gute akustische Eigenschaften aufweist. Wird als Beschichtungsgrundlage eine spezielle Fasern-Grundpaneele aus chemischer Paste verwendet, erhält man das erfindungsgemäße Akustikpaneel. In EP 1 300 511 werden sowohl ein Verfahren als auch eine Zusammensetzung zur Herstellung einer thermoformbaren Akustikpaneele veröffentlicht. Die Paneele kann aus Multi Komponenten Polymerfasern oder monofilen Polymerfasern bestehen, die in einer Mineralfaserpaneele dispergiert sind. Die Polymerfasern werden durch Wärmeeinwirkung mit den Mineralfasern verbunden und bilden so die Akustikpaneele.

US 2020/370294 A1 offenbart ein Gebäude nach dem Oberbergriff des Anspruchs 1.

Alle in diesen Veröffentlichungen beschriebenen Elemente absorbieren ein bestimmtes, sehr begrenztes Spektrum akustischer Wellen, und insbesondere tiefe Frequenzen werden nicht absorbiert.

Das italienische Patent 102017000023953 beschreibt ein System zur Absorption und/oder Reduzierung von Schall, das aus mindestens einem ersten Polyesterfaserpaneel, Polyesterpaneel genannt, mit einer Dicke zwischen 20 mm und 150 mm und einer Oberfläche zwischen 0, 01 m² bis zu 9 m² und auf mindestens einer Oberfläche mit einer Mischung bedeckt ist, die pro m² aus 140-240 g Baumwollmischung und 1,5 bis 2,5 l Wasser gebildet wird, wobei die Baumwollmischung zwischen 88-92 % Baumwollfasern und zwischen 8-12 % Zellulose mit einer Faserlänge von 0,1 -2 mm mit einer Dicke von 2-5 dtex, und ein zweites Paneel hat eine Oberfläche zwischen 0,4 und 2 m² und eine Dicke zwischen 40 und 150 mm und weist zwischen 1 und 6 Rillen auf, wobei die Rillen eine Breite zwischen 2 und 80 mm und eine Länge zwischen 2-1800 mm haben, und die Rillen in der Ummantelung der zweiten Paneele gebildet werden und die Mitte der zweiten Paneele durch Polyester gebildet wird, vorzugsweise durch ein Polyesterpaneel mit einer Dicke zwischen 20-30 mm und einer Dichte zwischen 20-50 kg/m³.

Bei dieser Veröffentlichung stellt sich das Problem, dass zwei verschiedene Paneeltypen nebeneinander angeordnet werden müssen, insbesondere mit unterschiedlicher Dicke, was bei der Planung auf der Baustelle auch eine komplizierte Demontage nach der Montage erfordert. Darüber hinaus haben die bisher beschriebenen Paneele und Systeme eine relativ hohe Dichte und entsprechende Abmessungen, was zu einer Belastung der Konstruktion und auch zu einem Verlust an Innenraum führt, was zu einer Verschlechterung des Raumklimas o.ä. führen kann.

Ziel der vorliegenden Erfindung ist es, ein Gebäude mit schallabsorbierendem System zu realisieren, wobei das schallabsorbierende System die verschiedenen Frequenzen absorbiert, eine einheitliche Oberfläche aufweist und vor Ort leicht installiert werden kann, ohne dass das System an die baulichen Gegebenheiten angepasst werden muss, und das ein geringeres Gewicht und eine geringere Größe, insbesondere eine geringere Dicke, aufweist.

Dieses Ziel wird durch ein Gebäude gemäß dem kennzeichnenden Teil von Anspruch 1 erreicht.

Das System des erfindungsgemäßen Gebäudes besteht aus einem Tragrahmen aus einem Metallprofil, welcher vorzugsweise auf einer Fläche, einer Innenfläche eines Gebäudes, angeordnet ist. Der Tragrahmen besteht aus mindestens zwei Querträgern, die im Wesentlichen parallel zueinander in einem Abstand von 40 bis 75 cm zueinander angeordnet sind, und der Tragrahmen ist an einer Innenfläche eines Gebäudes befestigt, an dem Tragrahmen sind Paneele befestigt, die auf der dem Rahmen gegenüberliegenden Seite auf der zum Inneren des Raumes gerichteten Oberseite eine Beschichtung aufweisen. Diese Beschichtung wird aus einer Mischung von 300-700 g Baumwollmischung und 4-6 Litern Wasser pro m² hergestellt, wobei die Baumwollmischung aus 80-95% Baumwollfasern oder einer Mischung aus Baumwolle und Holzfasern 80-95% und 5-18% Zellulose mit einer Faserlänge von 0,2-4 mm besteht.

Die Paneele bestehen vorzugsweise aus Polyester und haben eine Dicke zwischen 9 und 24.

Die Paneele werden an einem Tragrahmen, z. B. einem profilierten Metall- oder Holzrahmen, befestigt. Der Abstand zwischen den Querträgern beträgt 40 bis 75 cm. Dadurch kann sich das beschichtete Paneel biegen und vibrieren, um den Schall besser zu absorbieren.

Mit Hilfe der Querträger werden die Paneele von der Oberfläche des Gebäudes beabstandet. Auf diese Weise entsteht zwischen den Querträgern jeweils eine Kammer, die teilweise mit Polyesterfaserpaneelen, Glasfaserpaneelen oder Holzfaserpaneelen ausgefüllt werden kann.

Der Tragrahmen welcher das System bildet kann Teil der Zwischendecke sein.

Im Folgenden wird ein System des erfindungsgemäßen Gebäudes unter Bezugnahme auf die Zeichnungen in nicht einschränkender Weise beschrieben:
Figur 1 zeigt einen Schnitt durch ein erfindungsgemäßes System,
Figur 2 zeigt eine Vorderansicht des teilweise montierten erfindungsgemäßen Systems,
Figur 3 zeigt eine Vorderansicht des erfindungsgemäßen Systems, das in einer zweiten Ausführungsform teilweise montiert ist,
Figur 4 zeigt einen Schnitt durch ein erfindungsgemäßes System in einer zweiten Ausführungsform,
Figur 5 zeigt ein Diagramm der Absorption des erfindungsgemäßen Systems, und
Figur 6 zeigt ein Diagramm der Absorption des erfindungsgemäßen Systems in einer zweiten Variante, bei der das System im Abstand von der Oberfläche befestigt ist.

In Figur 1 ist ein konstruktives schallabsorbierendes System, das an einer Innenfläche eines Gebäudes 200, insbesondere einer Decke, befestigt ist, mit der Referenznummer 100 bezeichnet. Das erfindungsgemäße System besteht aus einem Querträger 102, der mit einer aus Dämmmaterial 202 bestehenden Zwischendecke verbunden werden kann, aus einem Tragrahmen 101 und einem Zwischenraum 105, wie in den Figuren 1 und 2 dargestellt. In der Grafik in Figur 6 ist das Verhalten für den Fall dargestellt, dass die Paneele einen Abstand von etwa 20 cm zur Decke haben bzw. in einem Abstand von etwa 20 cm aufgehängt sind.

Das erfindungsgemäße System 100 umfasst mindestens zwei im Wesentlichen parallel zueinander verlaufende Querträger 102, zwischen denen ein Zwischenraum 105 gebildet wird, der durch eine an den Rändern der Querträger 102 befestigte Paneele 103 abgedeckt ist. Die Paneele 103 haben vorteilhafterweise eine Dicke zwischen 5 und 30 mm, vorzugsweise zwischen 9 mm und 24 mm. Die Querträger 102 haben einen Abstand zwischen einander von 40 cm bis 75 cm. Auf diese Weise kann sich das Paneel 103 in beide Richtungen biegen.

Der Zwischenraum 105 kann leer sein, wie in der ersten Ausführungsform dargestellt, oder mit Füllmaterial 116 gefüllt sein, wie in der zweiten Ausführungsform in Figur 4 dargestellt.

Das Paneel 103 wird mit einer Beschichtung beschichtet, die aus einer Mischung aus 300-700 g Baumwollmischung und 4-6 l Wasser pro m2 besteht, wobei die Baumwollmischung zwischen 80-95 % Baumwollfasern oder eine Mischung aus 80-95 % Baumwollfasern und Holzfasern und zwischen 5-18 % Zellulose mit einer Faserlänge von 0,2-4 mm umfasst.

In der ersten Ausführungsform sind die Querträger 102 kreuzförmig angeordnet und bilden rechteckige Zwischenräume. Die seitlichen Querträger 102 sind jedoch nicht erforderlich.

Die Paneele 103 können mit den Querträgern 102 durch Schrauben, wie in Figur 1 dargestellt, oder in einer weiteren Ausführungsform z. B. durch auf den Paneelen 103 angebrachte Magnete verbunden werden. Auf diese Weise lassen sich die schallabsorbierenden Paneele 103 auch zu einem späteren Zeitpunkt einfach und schnell von der Struktur lösen. Dies kann erforderlich sein, wenn z. B. elektrische Elemente oder andere Elemente nachträglich am schallabsorbierenden System ausgetauscht werden sollen.

Die Figuren 3 und 4 zeigen eine zweite Ausführungsform, bei der die Querträger 112 direkt an der Oberfläche des Gebäudes 200 befestigt sind. Auch in diesem Fall sind die Querträger 112 in einem Abstand von 40 cm bis 75 cm zueinander im Wesentlichen parallel zueinander angeordnet. Um eine bessere Schalldämmung zu gewährleisten, sind die Paneele 116 aus Polyesterfasern, Glasfaser und/oder Holzfaser vorgesehen. Zwischen dem mit dem Masse 114 beschichteten Paneel 113 und dem Füllmaterial und/oder dem Paneel 116 befindet sich jedoch immer ein Zwischenraum 115, der es den Paneele n113 ermöglicht, sich zu biegen und zu schwingen.

In Figur 5 ist ein Diagramm dargestellt, in dem die Entwicklung der Schallabsorption in Abhängigkeit von den Frequenzen mit X gekennzeichnet ist, wobei ein erfindungsgemäßes System eine Mindestdicke aufweist.

Vorteilhafterweise hat der Abstand zwischen der Verbindung der Querträger 112 mit dem Gebäude und dem mit der Masse 114 beschichteten Paneel 113 eine Dicke von weniger als 5 cm, vorzugsweise weniger als 4,5 cm.

Schließlich ist es klar, dass Ergänzungen, Änderungen oder Varianten des hier beschriebenen konstruktiven Schallabsorptionssystems angewandt werden können, die für einen Techniker auf dem Gebiet der Technik naheliegend sind, ohne dass dadurch der Schutzbereich der beigefügten Schutzansprüche verlassen wird.

### Liste der Referenznummern

100 konstruktive Schallschutzsysteme
101 Tragrahmen
102,112 Querträger
103,113 Paneel
104,114 Verbundstoff, Verbundstoff-Beschichtungsschicht
105,115 Hohlraum
116 Füllungsmaterial/Paneele
200 Gebäude
201 Deckenfläche
202 Isoliermaterial

## Patentansprüche

1. Gebäude (200) mit schallabsorbierenden Bausystem (100) für den im Innenraum des Gebäude (200), mit einem auf einer Gebäudeoberfläche des Gebäudes (200) angeordneten Tragrahmen (101), wobei der Tragrahmen (101) aus mindestens zwei Querträgern (102, 112) gebildet ist, wobei
die Querträger (102, 112) im Wesentlichen parallel zueinander in einem Abstand von 40 bis 75 cm zueinander angeordnet sind und wobei der Tragrahmen (101) an der Innenfläche des Gebäudes befestigt ist, wobei an den Querträger (102, 112) Paneele (103, 113) befestigt sind , die auf der den Querträgern (102,112) gegenüberliegenden Seite eine zum Inneren des Raumes gerichtete Seite eine Beschichtung (104, 114) ausweisen und wobei die Paneele vorzugsweise aus Polyester bestehen und eine Dicke zwischen 9-24 mm aufweisen und wobei sich auf der der Beschichtung (104, 114) gegenüberliegenden Seite zwischen den Querträgern (102, 112) mindestens ein leerer und/oder teilweise leerer Zwischenraum (105, 115) gebildet ist , **dadurch gekennzeichnet dass**, die Beschichtung mittels einer Mischung pro m2, wobei die Mischung aus 300-700 g Baumwollmischung und 4 bis 6 1 Wasser hergestellt ist, wobei die Baumwollmischung zwischen 80-95% Baumwollfasern oder eine Mischung zwischen 80-95% Baumwollfasern und Holzfasern und zwischen 5-18% Zellulose mit einer Faserlänge von 0,2-4 mm aufweist.

2. Gebäude mit schallabsorbierenden Bausystem (100) nach Anspruch 1, **dadurch gekennzeichnet, dass** der Zwischenraum teilweise mit einem Füllmaterial/Paneele (116) gefüllt ist, das Polyesterfasern, Glasfaserpaneele und/oder Holzfaserpaneele umfasst.

3. Gebäude mit schallabsorbierenden Bausystem (100) nach Anspruch 1 oder 2, **dadurch gekennzeichnet, dass** der Abstand zwischen der Verbindung der Querträger (112) mit dem Gebäude und dem mit der Masse (114) beschichteten Paneel (113) eine Dicke von weniger als 5 cm, vorzugsweise weniger als 4,5 cm, aufweist.

4. Gebäude mit schallabsorbierenden Bausystem (100) nach einem der vorhergehenden Ansprüche, **dadurch gekennzeichnet, dass** die Paneele (103, 113) mit den Querträger (102, 112) mittels einer lösbaren Magnetverbindung verbunden sind.

## Claims

1. Building (200) with a sound-absorbing construction system (100) for the interior of the building (200), with a support frame (101) arranged on a building surface of the building (200), wherein the support frame (101) is formed from at least two cross beams (102, 112), **characterised in that** the cross members (102, 112) are arranged essentially parallel to each other at a distance of 40 to 75 cm from each other and that the supporting frame (101) is fastened to the inner surface of the building, wherein panels (103, 113) are fastened to the cross members (102, 112) which have a coating (104, 114) on the side facing the interior of the room on the side opposite the cross members (102, 112) and that this coating is applied by means of a mixture per m2, the mixture being made from 300-700 g of cotton mixture and 4 to 6 l of water, wherein the cotton mixture comprises between 80-95% cotton fibres or a mixture of between 80-95% cotton fibres and wood fibres and between 5-18% cellulose with a fibre length of 0.2-4 mm, and that the panels are preferably made of polyester and have a thickness of between 9-24 mm, and that on the the side opposite the coating (104, 114) between the cross members (102, 112) there is at least one empty and/or partially empty space (105, 115).

2. Building with sound-absorbing construction system (100) according to claim 1, **characterised in that** the space is partially filled with a filling material/panels (116) comprising polyester fibres, glass fibre panels and/or wood fibre panels.

3. Building with sound-absorbing construction system (100) according to claim 1 or 2, **characterised in that** the distance between the connection of the cross members (112) to the building and the panel (113) coated with the mass (114) has a thickness of less than 5 cm, preferably less than 4.5 cm.

4. Building with sound-absorbing construction system (100) according to one of the preceding claims, **characterised in that** the panels (103, 113) are connected to the cross members (102, 112) by means of a detachable magnetic connection.

## Revendications

1. Bâtiment (200) avec système de construction insonorisant (100) pour l'intérieur du bâtiment (200), avec un cadre porteur (101) disposé sur une surface du bâtiment (200), le cadre porteur (101) étant formé d'au moins deux traverses (102, 112), caractérisé en que les traverses (102, 112) sont disposées essentiellement parallèlement les unes aux autres à une distance de 40 à 75 cm les unes des autres et que le cadre porteur (101) est fixé à la surface intérieure du bâtiment, des panneaux (103, 113) étant fixés aux traverses (102, 112) qui présentent, sur le côté opposé aux traverses (102, 112), un côté tourné vers l'intérieur de la pièce, un revêtement (104, 114) et que ce revêtement est fixé aux traverses (102, 112) au moyen d'un mélange par m², le mélange étant composé de 300 à 700 g de mélange de coton et de 4 à 6 l d'eau, le mélange de coton contenant entre 80 et 95 % de fibres de coton ou un mélange entre 80 et 95 % de fibres de coton et de fibres de bois et entre 5 et 18 % de cellulose avec une longueur de fibre de 0,2 à 4 mm et que les panneaux sont de préférence en polyester et ont une épaisseur comprise entre 9 et 24 mm et que sur le du revêtement (104, 114) entre les traverses (102, 112) au moins un espace vide et/ou partiellement vide (105, 115) est formé.

2. Bâtiment avec système de construction insonorisant (100) selon la revendication 1, **caractérisé en ce que** l'espace intermédiaire est partiellement rempli d'un matériau de remplissage/de panneaux (116) comprenant des fibres de polyester, des panneaux en fibres de verre et/ou des panneaux en fibres de bois.

3. Bâtiment avec système de construction insonorisant (100) selon la revendication 1 ou 2, **caractérisé en ce que** la distance entre la jonction des traverses (112) avec le bâtiment et le panneau (113) recouvert de la masse (114) présente une épaisseur inférieure à 5 cm, de préférence inférieure à 4,5 cm.

4. Bâtiment avec système de construction insonorisant (100) selon l'une des revendications précédentes, **caractérisé en ce que** les panneaux (103, 113) sont reliés aux traverses (102, 112) au moyen d'une liaison magnétique amovible.
